# EUROPÄISCHE PATENTSCHRIFT

(11) **EP 0 762 058 B1**
(45) Veröffentlichungstag und Bekanntmachung des Hinweises auf die Patenterteilung: **16.06.1999**
(21) Anmeldenummer: 96112501.0
(22) Anmeldetag: 02.08.1996
(51) Int. Cl.: F24C 3/06, F24C 3/10

(54) **Kochapparat mit mehreren Glaskeramikkochfeldern**
Cooker with several gloss ceramic cooking surfaces
Appareil de cuisson à plusieurs surfaces de cuisson en vitro-céramique

(30) Priorität: 12.08.1995 DE 19529845
(43) Veröffentlichungstag der Anmeldung: 12.03.1997
(73) Patentinhaber: Diehl Stiftung & Co., 90478 Nürnberg (DE)
(72) Erfinder: Kalmer, Christoph Paul, 90607 Rückersdorf (DE); Hammelsbacher, Karlheinz, 91126 Schwabach (DE); vom Schloss, Edgar, 90574 Rosstal (DE); Becke, Gerhard, 91301 Forchheim (DE)

(56) Entgegenhaltungen:
- DE-A- 4 104 966
- DE-A- 4 307 073

## Beschreibung

Die Erfindung betrifft einen Kochapparat mit mehreren Glaskeramikkochfeldern, wobei jedes Kochfeld einen Gasstrahlungsbrenner und einen Glühzünder aufweist, der mittels einer Steuerschaltung an das Wechselstromnetz anschaltbar ist.

Der einem der Kochfelder zugeordnete Glühzünder wird von der Steuerschaltung dann eingeschaltet, wenn das betreffende Kochfeld vom Benutzer in Betrieb genommen wird. Mittels des Glühzünders wird der Gasstrahlungsbrenner gezündet. Nach erfolgtem Zünden wird der Glühzünder abgeschaltet.

Der eingeschaltete Glühzünder bildet für das Wechselstromnetz eine beträchtliche Strombelastung, beispielsweise 3 A bis 4 A, die sich noch entsprechend vergrößert, wenn zwei oder mehrere Kochfelder gleichzeitig in Betrieb genommen werden. In der DE 40 03 799 C1 und in der DE 41 04 966 C2 ist deshalb eine Folgesteuerung vorgesehen, die die Glühzünder der Kochfelder so steuert, daß sie nur nacheinander unter Strom kommen. Dieses versetzte Zünden ist für den Benutzer bemerkbar und kann ihn stören.

Aufgabe der Erfindung ist es, einen Kochapparat der eingangs genannten Art vorzuschlagen, bei dem die Glühzünder praktisch gleichzeitig einschaltbar sind und trotzdem nur die einem einzigen Glühzünder entsprechende Strombelastung des Netzes besteht.

Erfindungsgemäß ist obige Aufgabe bei einem Kochapparat der eingangs genannten Art dadurch gelöst, daß beim Einschalten jeder Glühzünder zyklisch mit Netzhalbwellen beaufschlagt ist, wobei jede Netzhalbwelle immer nur einen Glühzünder beaufschlagt.

Dadurch ist erreicht, daß auch dann, wenn mehrere Kochfelder gleichzeitig in Betrieb genommen werden, diese für den Benutzer gleichzeitig einschalten. Da jede Netzhalbwelle nur an einen der Glühzünder gelegt ist, besteht insgesamt für das Netz nur die einem einzigen Glühzünder entsprechende Strombelastung.

Zur Leistungssteuerung der Kochfelder läßt sich die Gaszufuhr zu den Gasstrahlungsbrennern takten. Bei jedem dem Takt entprechenden Wiedereinschalten der Gaszufuhr muß der Glühzünder aktiviert werden. Auch in diesem Fall ist durch die Zuordnung bestimmter, verschiedener Netzhalbwellen zu jedem Glühzünder gewährleistet, daß das Zünden einerseits schnell und andererseits ohne zu hohe Strom-Netzbelastung erfolgt.

Vorzugsweise ist zyklisch nur eine einzige Halbwelle dem einen Glühzünder zugeordnet und die jeweils folgenden Halbwellen sind den anderen Glühzündern zugeordnet. Diese Maßnahme führt dazu, daß beispielsweise innerhalb einer Netzvollwelle zwei Glühzünder aktiviert werden. Die Unterbrechung, bis der erste aktivierte Glühzünder von der nächsten ihm zugeordneten Netzhalbwelle beaufschlagt wird, ist also sehr kurz, so daß die Unterbrechung sich nicht nachteilig auswirkt. Es ist jedoch auch möglich, jeweils aufeinanderfolgende Netzvollwellen den verschiedenen Glühzündern zuzuordnen.

Wird ein Glühzünder ständig nur mit positiven oder negativen Halbwellen beaufschlagt, dann führt dies wegen des damit im Glühdraht erfolgenden Materialtransports zu einer Verkürzung der Lebensdauer. Um dies zu vermeiden, sind zyklisch jeweils abwechselnd positive und negative Halbwellen an die Glühzünder gelegt.

Bei der beschriebenen Netzhalbwellen-Ansteuerung der Glühzünder ist es auch möglich, Glühzünder einzusetzen, die auf eine niedrigere Spannung, beispielsweise 120 V, als die Netzspannung, beispielsweise 230 V, ausgelegt sind. Zur Anpassung sind zwischen den Aktivierungszyklen Pausen vorgesehen, in denen keiner der Glühzünder mit Netzhalbwellen beaufschlagt ist. Es kann damit der Kochapparat durch entsprechende Programmierung der Steuerschaltung bezüglich der Pausendauern an die verschiedenen Netzspannungen unterschiedlicher Länder angepaßt werden.

Ein Ausführungsbeispiel der Erfindung ergibt sich aus der folgenden Beschreibung und der Zeichnung.

Es zeigen:
Figur 1 ein Blockschaltbild eines Kochapparats mit drei Kochfeldern und
Figur 2 aufeinanderfolgende Halbwellen der Netzwechselspannung.

Bei einem Kochapparat sind beispielsweise drei Kochfelder (A,B,C) vorgesehen. Jedes Kochfeld weist einen Glühzünder (1,2,3) und einen Gasstrahlungsbrenner(4,5,6) auf. Die Gaszufuhr zu den Gasstrahlungsbrennern(4,5,6) ist mittels Magnetventilen(7,8,9) schaltbar.

Zündüberwachungseinrichtungen der Gasstrahlungsbrenner und die die Kochfelder(A,B,C) oben abdeckende Glaskeramikplatte sind in der Figur nicht dargestellt.

Zur Steuerung der Glühzünder(1,2,3) und der Magnetventile (7,8,9) ist eine elektronische Steuerschaltung(10), beispielsweise ein Mikroprozessor, vorgesehen.

Die Glühzünder(1,2,3) sind parallel an das Wechselspannungsnetz(PN) (230 V/50 Hz) angeschlossen. Jedem Glühzünder(1,2,3) ist eine Leistungsstufe(11,12,13) vorgeschaltet, die beispielsweise mit einem Triac arbeitet. Die Leistungsstufen(11,12,13) sind über galvanische Trennschaltungen(14), beispielsweise Optokoppler, einzeln von der Steuerschaltung(10) schaltbar.

An der Steuerschaltung(10) liegt eine Einstelleinrichtung (15) mit drei Einstellknebeln(16) für die drei Kochfelder (A,B,C).

Die Steuerschaltung(10) ist über eine galvanische Trennschaltung(17) und einen Transformator(18) an das Netz(PN) angeschlossen. Die Steuerschaltung(10) erhält dadurch die Netzfrequenz.

Die Funktionsweise der beschriebenen Einrichtung ist im wesentlichen folgende:

Die Steuerschaltung(10) ordnet die Leistungsstufen(11,12, 13) und damit den Glühzündern(1,2,3) verschiedene Halbwellen zu. Dem Glühzünder(1) ist jeweils die 1. Halbwelle(1.), dem Glühzünder(2) jeweils die 2. Halbwelle(2.) und dem Glühzünder(3) jeweils die 3. Halbwelle(3.) von Aktivierungszyklen(a,b,c...) zugeordnet (vgl. Fig. 2). Die erste Leistungsstufe schaltet also nur - wenn der erste Glühzünder eingeschaltet werden soll - bei der jeweils 1. Halbwelle durch und ist während der 2. und 3. Halbwelle gesperrt, so daß nur die jeweils 1. Halbwellen an den Glühzünder(1) gelegt werden, wobei zwischen diesen ersten Halbwellen Unterbrechungen von 20 ms bestehen. Entsprechendes gilt für die beiden anderen Leistungsstufen(12,13).

Um den jeweiligen Glühzünder(1,2,3) auf die Zündtemperatur zu bringen, sind mehrere Aktivierungszyklen(a,b,,c...) nötig.

Ist durch entsprechende Einstellung der drei Schaltknebel (16) ein Zünden aller drei Kochstellen(A,B,C) eingeleitet, dann werden die Halbwellen zyklisch nacheinander auf die drei Glühzünder durchgeschaltet. Die drei Glühzünder zünden also quasi gleichzeitig die Gasstrahlungsbrenner(4,5,6).

Die Strombelastung des Netzes(PN) entspricht dabei der Stromaufnahme nur eines einzigen Glühzünders, da während jeder Halbwelle nur ein einziger Glühzünder bestromt ist.

Die Steuerschaltung(10) öffnet das betreffende Magnetventil zeit- oder temperaturgesteuert, wenn die Glühtemperatur erreicht ist.

Wird beispielsweise eine der drei Kochstellen(A,B,C) mittels des betreffenden Schaltknebels(16) abgeschaltet, dann schaltet die Steuerschaltung(10) die betreffende Halbwelle nicht durch und der jeweilige Glühzünder wird nicht bestromt.

Da im Ausführungsbeispiel drei Glühzünder vorgesehen sind, sind die 1., 2. und 3. Halbwellen der Aktivierungszyklen(a,b,c...) wechselweise positiv und negativ (vgl. Fig. 2), was die Lebensdauer der Glühzünder erhöht. Dies kann auch bei der Verwendung von vier Kochstellen bzw. Glühzündern erreicht werden. Es wird dann zwischen die Aktivierungszyklen(a,b,c...),, die in diesem Fall vier Halbwellen umfassen, eine Halbwelle vorgesehen, in der keiner der Glühzünder aktiviert wird.

Zwischen die Aktivierungszyklen(a,b,c...) können in der Steuerschaltung(10) programmierte Pausen gelegt werden, in denen keiner der Glühzünder von Netzhalbwellen beaufschlagt wird. Dadurch ist es möglich, einen beispielsweise auf 120 V ausgelegten Glühzünder auch an einem 230 V-Netz zu betreiben.

## Patentansprüche

1. Kochapparat mit mehreren Glaskeramikkochfeldern, wobei jedes Kochfeld einen Gasstrahlungsbrenner und einen Glühzünder aufweist, der mittels einer Steuerschaltung an das Wechselspannungsnetz anschaltbar ist,
dadurch gekennzeichnet,
daß beim Einschalten jeder Glühzünder(1,2,3) zyklisch mit Netzhalbwellen(1.,2.,3.) beaufschlagt ist, wobei jede Netzhalbwelle immer nur einen Glühzünder(1,2,3) beaufschlagt.

2. Kochapparat nach Anspruch 1,
dadurch gekennzeichnet,
daß jeweils zyklisch nur eine einzige Halbwelle(1.) dem einen Glühzünder(1) zugeordnet ist und die jeweils folgenden Halbwellen(2.,3.) den anderen Glühzündern(2,3) zugeordnet sind.

3. Kochapparat nach Anspruch 1 oder 2,
dadurch gekennzeichnet,
daß zyklisch jeweils abwechselnd positive und negative Halbwellen an die Glühzünder(1,2,3) gelegt sind.

4. Kochapparat nach einem der vorhergehenden Ansprüche,
dadurch gekennzeichnet,
daß zwischen den Aktivierungszyklen(a,b,c...) Pausen vorgesehen sind, in denen keiner der Glühzünder von Netzhalbwellen beaufschlagt ist.

## Claims

1. Cooker with several glass ceramic cooking zones, each cooking zone having a gas radiant burner and an electric igniter which can be connected to the alternating-current mains by means of a control circuit,
characterized in that,
on switching on, each electric igniter (1,2,3) is cyclically loaded with mains half waves (1.,2.,3.), each mains half wave always only acting on one electric igniter (1,2,3).

2. Cooker according to Claim 1,
characterized in that
only a single half wave (1.) at a time is cyclically assigned to one electric igniter (1) and the following half waves (2.,3.) are respectively assigned to the other electric igniters (2,3).

3. Cooker according to Claim 1 or 2,
characterized in that
positive and negative half waves are alternately supplied cyclically to the respective electric igniters (1,2,3).

4. Cooker according to one of the preceding claims,
characterized in that
between the activation cycles (a,b,c...) pauses are provided in which none of the electric igniters is acted on by mains half waves.

## Revendications

1. Appareil de cuisson comportant plusieurs zones de cuisson en vitrocéramique, chaque zone de cuisson comportant un brûleur à rayonnement de gaz et un allumeur à incandescence, qui peut être raccordé au réseau de tension alternative au moyen d'un circuit de commande, caractérisé en ce que lors de la mise en service, chaque allumeur à incandescence (1, 2, 3) reçoit cycliquement des demi-ondes de réseau (1., 2., 3.), chaque demi-onde de réseau ne sollicitant toujours qu'un allumeur à incandescence (1, 2, 3).

2. Appareil de cuisson selon la revendication 1, caractérisé en ce qu'une seule demi-onde (1.) est associée cycliquement à un allumeur à incandescence (1) et les demi-ondes (2., 3.) suivantes sont associées aux autres allumeurs à incandescence (2, 3).

3. Appareil de cuisson selon la revendication 1 ou 2, caractérisé en ce que des demi-ondes positives et négatives sont appliquées cycliquement en alternance aux allumeurs à incandescence (1, 2, 3).

4. Appareil de cuisson selon l'une des revendications précédentes, caractérisé en ce qu'entre les cycles d'activation (a, b, c, ...) sont prévues des pauses au cours desquelles aucun des allumeurs à incandescence ne reçoit des demi-ondes de réseau.
